# EUROPÄISCHE PATENTSCHRIFT

(11) **EP 1 626 824 B1**
(45) Veröffentlichungstag und Bekanntmachung des Hinweises auf die Patenterteilung: **13.08.2008**
(21) Anmeldenummer: 04711311.3
(22) Anmeldetag: 14.02.2004
(51) Int. Cl.: B21D 22/18, B21D 22/26

(54) **VERFAHREN ZUR HERSTELLUNG INDIVIDUALISIERTER FAHRZEUGTEILE, INSBESONDERE INDIVIDUALISIERTER AUSSENHAUTTEILE AUS IN SERIENFERTIGUNG HERGESTELLTEN SERIENTEILEN**
METHOD FOR THE PRODUCTION OF INDIVIDUALIZED VEHICLE PARTS, ESPECIALLY INDIVIDUALIZED SHELL PARTS MADE FROM SERIALLY PRODUCED STANDARD PARTS
PROCEDE POUR PRODUIRE DES PIECES DE VEHICULE INDIVIDUALISEES, NOTAMMENT DES PIECES D'ENVELOPPE EXTERIEURE INDIVIDUALISEES A PARTIR DE PIECES DE SERIE FABRIQUEES EN SERIE

(30) Priorität: 28.05.2003 DE 10324244
(43) Veröffentlichungstag der Anmeldung: 22.02.2006
(73) Patentinhaber: Bayerische Motoren Werke Aktiengesellschaft, 80809 München (DE)
(72) Erfinder: BARTSCHER, Stefan, 81377 München (DE); KEMPF, Gero, 82024 Taufkirchen (DE); HAMMER, Maik, 99817 Eisenach (DE); LÖBEL, Tobias, 09116 Chemnitz (DE)
(86) Internationale Anmeldenummer: PCT/EP2004/001403
(87) Internationale Veröffentlichungsnummer: WO 2004/105976

(56) Entgegenhaltungen:
- DE-A- 4 034 625
- US-B1- 6 216 508
- PATENT ABSTRACTS OF JAPAN Bd. 2002, Nr. 08, 5. August 2002 (2002-08-05) -& JP 2002 102944 A (HONDA MOTOR CO LTD), 9. April 2002 (2002-04-09)
- PATENT ABSTRACTS OF JAPAN Bd. 2003, Nr. 06, 3. Juni 2003 (2003-06-03) -& JP 2003 053436 A (AMINO:KK), 26. Februar 2003 (2003-02-26)

## Beschreibung

Die vorliegende Erfindung betrifft ein Verfahren zur Herstellung von Fahrzeugteilen gemäß dem Oberbegriff des Patentanspruches 1.

Ein derartiges Verfahren ist aus PATENT ABSTRACTS OF JAPAN Bd. 2002, Nr. 08, 5. August 2002 (2002-08-05) -&; JP 2002 102944 A (HONDA MOTOR CO LTD), 9. April 2002 (2002-04-09) bekannt. Zum technischen Hintergrund der Erfindung gehören ferner
- PATENT ABSTRACTS OF JAPAN Bd. 2003, Nr. 06, 3. Juni 2003 (2003-06-03) -&; JP 2003 053436 A (AMINO:KK), 26. Februar 2003 (2203-02-26)
- US 6 216 508 B1
- DE 40 34 625 A

Fahrzeugkarosserieteile, wie Motorhauben, Dächer, Kotflügel, Seitenteile, Kofferraumdeckel etc. werden üblicherweise durch Tiefziehen aus ebenen Ausgangsblechen hergestellt. Die Werkzeuge von Tiefziehpressen sind bekanntermaßen sehr teuer und können daher nur bei relativ großen Stückzahlen rentabel eingesetzt werden. Außerdem sind die mit herkömmlichen Tiefziehpressen herstellbaren Blechgeometrien hinsichtlich ihrer Komplexität begrenzt. Fahrzeugdesigner fordern jedoch zunehmend breitere Gestaltungsspielräume, denen man mit herkömmlichen Tiefziehwerkzeugen nicht immer gerecht werden kann. Moderne Fahrzeugdesigns zeichnen sich beispielsweise durch Übergänge zwischen konvexen und konkaven Bauteilabschnitten sowie durch stark akzentuierte Charakterlinien bzw. Kanten mit zum Teil sehr engen Krümmungsradien aus. Bereits hier stößt man mit herkömmlichen Tiefziehverfahren gelegentlich an fertigungstechnische Grenzen.

Einen ganz anderen Weg geht die sogenannte "Dieless-Forming-Technologie", die beispielsweise aus der US 6,216,508 B1 bekannt ist. Wie der Name schon sagt, erfolgt die Blechumformung "Dieless", d.h. ohne eine Form im herkömmlichen Sinne. Beim Dieless-Forming, wie es in der US 6,216,508 B1 beschrieben ist, wird eine ebene Blechplatine in ihrem Randbereich in eine Haltevorrichtung eingespannt. Für die Bearbeitung wird ein Umformdorn verwendet, der im wesentlichen senkrecht zu der eingespannten Blechplatine angeordnet ist und der in X- und Y-Richtung verfahrbar ist. Eine Zustellbewegung in Z-Richtung ist möglich, entweder durch Verfahren des Zustelldorns oder durch senkrechtes Verfahren der in die Haltevorrichtung eingespannten Blechplatine.

Das Grundprinzip des Dieless Forming, wie es aus der US 6,216,508 B1 bekannt ist, besteht darin, dass eine ebene Blechplatine, d.h. ein nicht vorgeformtes Blech mittels des Umformdorns in ein dreidimensionales Bauteil umgeformt wird. Hierzu wird der Umformdorn gegen die Blechplatine gedrückt. Durch mäanderförmiges oder spiralförmiges Abfahren der gesamten Blechplatine kann aus der ebenen Blechplatine durch eine inkrementelle Zustellung des Umformdorns ein dreidimensionales Blechteil hergestellt werden. Ein Vorteil des Dieless Forming Verfahrens im Vergleich zu herkömmlichen Tiefziehverfahren besteht darin, dass auch sehr komplexe Bauteilgeometrien hergestellt werden können.

Ein wesentlicher Nachteil des in der US 6,216,508 B1 beschriebenen Dieless Forming Verfahrens ist jedoch die sehr lange Fertigungsdauer. Will man ein großes, komplexes Blechteil, z.B. ein Karosserieteil für ein Fahrzeug, aus einer ebenen Blechplatine im Dieless Forming Verfahren herstellen, so ist dies äußerst zeitaufwändig. Bei dem in der US 6,216,508 B1 beschriebenen Dieless Forming Verfahren muss der Umformdorn die gesamte Blechplatine Kontur für Kontur mäanderförmig oder spiralförmig abfahren, was im Vergleich zum herkömmlichen Tiefziehen sehr lange dauert. Die Herstellung eines Karosserieteils eines Fahrzeugs, z.B. einer Motorhaube, dauert mit herkömmlichen Tiefziehverfahren wenige Sekunden bzw. Bruchteile von Sekunden. Würde man versuchen, ein solches Karosserieteil komplett nach dem Dieless Forming Verfahren, wie es in der US 6,216,508 B1 beschrieben ist, herzustellen, so würde dies viele Minuten, je nach Bauteil sogar bis zu mehrere Stunden dauern.

Ein weiteres Problem, das bei der Herstellung kompletter Bauteile durch Anwendung des Dieless Forming Verfahrens auftritt, besteht darin, dass bei der inkrementellen Verformung eines Blechs, d.h. bei einer Umformung "Spur für Spur" sehr starke Veränderungen in der Kristallstruktur des Blechs auftreten. Versuche haben gezeigt, dass bei komplexeren Karosserieteilen, die aus ebenen, d.h. nicht vorgeformten Ausgangsblechen komplett durch "Dieless Forming" hergestellt werden, vielfach starke Oberflächenrauhigkeiten entstehen. Die Rauhigkeiten der Bauteiloberfläche sind häufig so stark, dass das Blechteil nach seiner Herstellung in der Regel nicht unmittelbar lackiert werden kann, sondern vor dem Lackieren aufwändig nachbearbeitet werden muss, z.B. durch Spachteln und Schleifen der Oberfläche oder durch andere "Glättungsbearbeitungen". Insgesamt sieht man sich bei der Dieless Forming Technologie bislang mit zahlreichen ungelösten Problemen konfrontiert. Das Dieless Forming Verfahren konnte sich daher im Kraftfahrzeugbau, insbesondere in der Serienfertigung von Karosserieteilen, bislang nicht durchsetzen.

Wie oben bereits erwähnt, besteht das Dilemma, dass sich mit herkömmlichen Tiefziehverfahren nicht beliebig komplexe Karosseriedesigns herstellen lassen. Ein weiteres Problem besteht darin, dass Tiefziehverfahren aufgrund der teueren Werkzeuge nur bei einer Großserienfertigung, d.h. ab bestimmten Mindestlosgrößen rentabel sind.

Insbesondere bei Premiumfahrzeugen haben viele Kunden ganz spezielle Ausstattungswünsche, die sich mit dem üblicherweise angebotenen Sonderausstattungsprogramm nicht immer befriedigen lassen. Viele Fahrzeughersteller bieten daher für einzelne Fahrzeugtypen bereits heute sogenannte "Individual- bzw. Kleinserienfahrzeuge" an. Im Karosseriebereich unterscheiden sich diese Individual- bzw. Kleinserienfahrzeuge aber häufig nicht oder nur wenig von den normalen Serienfahrzeugen. Der Grund hierfür ist, dass eine individuelle Gestaltung der Karosserieaußenhaut bisher kostendeckend nicht möglich ist. Die "Individualisierung" bei derartigen Fahrzeugen beschränkt sich heutzutage im Vergleich zu herkömmlichen Serienfahrzeugen häufig auf das Angebot ausgefallener Materialien für den Innenraum sowie auf ausgefallene Farben.

Aufgabe der Erfindung ist es, ein Verfahren anzugeben, mit dem Bauteile, insbesondere Außenhautteile für Fahrzeuge und insbesondere solche für Klein- bzw. Kleinstserienfahrzeuge, Kundenwünschen entsprechend individuell und gleichzeitig kostengünstig herstellbar sind bzw. ein diesen Anforderungen gerecht werdendes Außenhautteil zu schaffen.

Diese Aufgabe wird durch die Merkmale des Patentanspruches 1 gelöst. Vorteilhafte Ausgestaltungen und Weiterbildungen der Erfindung sind den Unteransprüchen zu entnehmen.

Das Grundprinzip des Dieless-Forming Verfahrens ist, wie bereits erwähnt, an sich bekannt und z.B. in der eingangs erwähnten US 6,216,508 B1 beschrieben. Ausdrücklich wird darauf hingewiesen, dass der gesamte technische Inhalt der US 6,216 508 B1 Gegenstand der vorliegenden Patentanmeldung sein soll, auch wenn die Erfindung im Kern nicht auf das in der US 6,216,508 B1 beschriebene Verfahren gerichtet ist. Im Prüfungsverfahren der vorliegenden Patentanmeldung soll also bei Bedarf auf alle in der US 6,216 508 B1 offenbarten Merkmale in Alleinstellung oder in Kombination mit anderen Merkmalen der US 6,216 508 B1 oder des vorliegenden Textes zurückgegriffen werden können. Das Dieless Forming Verfahren an sich muss daher im vorliegenden Text nicht in allen Einzelheiten explizit erläutert werden.

Wenngleich sich die nachfolgende Beschreibung der Erfindung primär auf Serienaußenhautteile aus Blech bezieht, wird ausdrücklich darauf hingewiesen, dass die Erfindung nicht auf Werkstücke aus Blech beschränkt ist. Eine Anwendung der Erfindung ist grundsätzlich bei allen Arten von Bauteilen, wie z.B. Strukturteilen, möglich. Die Erfindung ist auch nicht auf Bauteile aus Blech beschränkt. Eine Anwendung der Erfindung ist vielmehr auch bei Werkstücken aus Kunststoff, insbesondere bei Teilen aus thermoplastischem Kunststoff, oder anderen Materialien möglich.

Der Kern der Erfindung besteht primär darin, individuellen Kundenwünschen gerecht zu werden, indem ein in Serienfertigung hergestelltes "Serienaußenhautteil" durch Nachbearbeitung mit einem "Umformwerkzeug", das gegen das Serienaußenhautteil gedrückt und relativ zu dem Serienaußenhautteil verfahren wird, "individualisiert" wird.

Ein wesentlicher Unterschied zu der US 6,216 508 B1 besteht darin, dass die Nachbearbeitung an einem "vorgeformten Serienteil" erfolgt, das in seiner Gesamtheit gerade nicht nach dem in der US 6,216 508 B1 beschriebenen Verfahren hergestellt ist, sondern durch ein anderes Fertigungsverfahren, wie z.B. Tiefziehen. Nur ein Teilbereich oder mehrere Teilbereiche dieses vorgeformten Serienteils werden mit dem oben erwähnten Umformwerkzeug nachbearbeitet, nicht aber das gesamte Serienteil.

Dem vorgeformten "Serienteil", das an sich bereits ein halbfertiges oder fertiges Rohkarosserieteil darstellen kann, wird vor dem Einbau in eine Rohkarosserie durch eine "Nachbearbeitung" zusätzlich eine von herkömmlichen Serienfahrzeugen abweichende "Geometrie" bzw. "Kontur" eingeprägt. Halbfertigen oder fertigen Rohkarosserieteilen wie Fronthauben, Heckklappen, Türen, Seitenteilen, Kotflügeln, Dächern etc. können auf diese Weise Charakterlinien, Schriftzüge o.ä. eingeprägt werden. Ferner können bereits im Serienaußenteil vorhandene Charakterlinien oder Bauteilkanten nachgezogen oder vertieft und somit stärker ausgeprägt werden, als dies bei den für herkömmliche Serienfahrzeuge verwendeten Serienaußenhautteilen möglich bzw. der Fall ist. Aus herkömmlichen Serienaußenhautteilen können durch eine derartige Nachbearbeitung mit einem Umformwerkzeug eine unendliche Vielzahl von Designabwandlungen hergestellt werden und zwar so kostengünstig, wie man es bislang nicht für möglich gehalten hat. Indem man serienähnliche Fahrzeuge in Kleinserien oder als Individualfahrzeuge anbietet, kann man den insbesondere bei hochpreisigen Fahrzeugen bestehenden Wünschen der Kunden nach Individualisierung besser gerecht werden. Fahrzeuge erlangen durch eine derartige Differenzierung eine individuelle "Design-Note" und heben sich somit von den übrigen Fahrzeugen des jeweiligen Fahrzeugtyps optisch deutlich ab.

Versuche haben gezeigt, dass im Unterschied zur Herstellung kompletter Blechteile aus ebenen Ausgangsblechen durch Dieless Forming, wie dies in der US 6,216 508 B1 beschrieben ist, bei einer lediglichen Nachbearbeitung bereits "vorgeformter" Blechteile (Serienaußenhautteile) die eingangs beschriebenen Oberflächenprobleme nicht auftreten. Insbesondere, bei einer "geringfügigen" Nachbearbeitung, z.B. bei der Herstellung von Charakterlinien oder bei der Akzentuierung bereits vorhandener Bauteilstrukturen, tritt nämlich eine nur relativ geringere Veränderung in der Kristallstruktur des Blechs auf. Die Oberflächengüte im Bereich solcher Charakterlinien, die durch eine Nachbearbeitung gemäß der Erfindung hergestellt wurden, ist so gut, dass eine aufwändige Oberflächennachbehandlung, wie dies beim Stand der Technik erforderlich ist, überflüssig ist. Das Bauteil kann also nach der Nachbearbeitung unmittelbar einem herkömmlichen Lackierprozess zugeführt werden.

Die Erfindung ist ausdrücklich nicht auf die Herstellung von Außenhautteilen für Kleinserien- oder Individualfahrzeuge beschränkt. Fahrzeuge werden im Laufe ihres Produktlebenszyklus häufig einer "Modellüberarbeitung" - einem sogenannten "Facelift" - unterzogen. Im Rahmen von Modellüberarbeitungen werden gelegentlich auch die Außenhautteile der Fahrzeuge in gewissem Umfang überarbeitet bzw. ansprechender gestaltet. Bisher war es hierbei erforderlich, neue Presswerkzeuge anzuschaffen bzw. vorhandene Presswerkzeuge entsprechend dem neuen Design anzupassen, was regelmäßig mit sehr hohen Werkzeugkosten verbunden ist. Mit dem im folgenden noch näher erläuterten Verfahren ist es nun möglich, mit den "alten" Presswerkzeugen hergestellte Außenhautteile zu überarbeiten bzw. nachzubearbeiten. Auf diesem Weg können zusätzliche Charakterlinien, Sicken etc. in die "alten Außenhautteile" eingeprägt werden, was eine "Modellüberarbeitung" mit wesentlich geringeren Kosten ermöglicht als dies bisher der Fall war.

Ein weiterer wesentlicher Vorteil der Erfindung besteht darin, dass in eine bestehende Fertigungsstraße problemlos eine entsprechende "Nacharbeitsstation" integriert werden kann. Serienteile, die für Individualfahrzeuge oder für individualisierte Fahrzeuge oder für eine Modellüberarbeitung vorgesehen sind, werden in der "Nacharbeitsstation" nachbearbeitet. Serienteile für herkömmliche Serienfahrzeuge durchlaufen die Nacharbeitsstation ohne dass sie nachbearbeitet werden. Selbstverständlich ist eine Nachbearbeitung gemäß der Erfindung auch ausserhalb der Fertigungsstrasse in separaten Bearbeitungsstationen möglich.

Wie bereits erwähnt wird bei dem Verfahren gemäß der Erfindung , mittels eines Umformwerkzeugs, das dornartig gestaltet ist, eine dreidimensionale Kontur in ein Blechteil eingeprägt. Das Umformwerkzeug wird im folgenden auch als "Umformdorn" bezeichnet, was jedoch nicht einschränkend im Sinne einer bestimmten Werkzeugform zu verstehen ist.

Der "Umformdorn" wird bei der Nachbearbeitung eines Bauteils mit seinem Ende, das z.B. als Spitze oder als abgerundete Spitze ausgebildet sein kann, gegen das Bauteil gedrückt. Gleichzeitig werden das Bauteil und der Umformdorn relativ zueinander verschoben. Hierdurch wird entsprechend der Geometrie des Endes des Umformdorns und in Abhängigkeit von der Anpresskraft sowie dem "Einspann- bzw. Abstützzustand" des zu bearbeitenden Bauteils eine "Ein- bzw. Ausbuchtung" oder ganz allgemein gesprochen eine dreidimensionale Kontur hergestellt. Die herzustellende Kontur kann z.B. die Form einer Rille, eines Wulstes oder eine andere Form haben.

Nach der Erfindung wird eine "One-Curve-Nachbearbeitung" durchgeführt.

Bei der "One-Curve-Nachbearbeitung" wird das verwendete Umformwerkzeug an das nachzubearbeitende Bauteil angesetzt, gegen das Bauteil gedrückt und anschließend wird das Umformwerkzeug mit einer einzigen Verfahrbewegung relativ zu dem Bauteil verfahren. Die Nachbearbeitung erfolgt also, indem das Umformwerkzeug "in einem Zug" verfahren wird, wodurch die gewünschte Geometrie, z.B. eine Sicke, eine Charakterlinie o.ä. in das Bauteil eingeprägt wird.

Demgegenüber wird das Umformwerkzeug bei einer "inkrementellen Nachbearbeitung" mehrmals relativ zu dem nachzubearbeitenden Bauteil verfahren und inkrementell zugestellt. Eine in einem ersten Nacharbeitsgang hergestellte Geometrie, wie z.B. eine Sicke, kann durch eine entsprechende Zustellbewegung - im wesentlichen senkrecht zu dem nachzubearbeitenden Bauteil - in einem weiteren Nacharbeitsgang vertieft, d.h. stärker ausgeprägt werden. Alternativ oder ergänzend dazu kann eine in einem ersten Nacharbeitsgang hergestellte Geometrie, wie z.B. eine Sicke, durch eine geringfügige Verschiebung des Umfomwerkzeugs relativ zu dem Bauteil und im wesentlichen quer zur Verfahrrichtung des ersten Nacharbeitsgangs "verbreitert" und auf diese Weise stärker ausgeprägt werden. Durch eine mäanderartige Führung des Umformdorns oder durch wiederholtes Abfahren nahe nebeneinanderlieger "Bearbeitungstrajektorien" können auch größere dreidimensionale Ausbuchtungen, wie z.B. ausgeprägte Ansaugkanäle, der "Powerdome" einer Motorhaube oder ganz allgemein strukturelle Erhöhungen hergestellt werden.

Wie bereits erläutert, besteht jedoch der Kern der Erfindung nicht wie bei der US 6,216 508 B1 in der Herstellung kompletter Karosserieteile im Wege des Dieless Forming Verfahrens; dies wäre viel zu zeitaufwändig und unrentabel. Der Kern der Erfindung besteht vielmehr in der "nachträglichen" Bearbeitung bzw. Individualisierung einzelner Bereiche von halbfertigen oder fertigen Bauteilen, insbesondere von Rohkarosserieteilen.

"Fertig" bedeutet in diesem Zusammenhang, dass das Rohkarosserieteil an sich fertig für eine Lackierung wäre, zuvor aber noch in einem Bauteilbereich oder in mehreren Bauteilbereichen nachbearbeitet wird. Prinzipiell denkbar ist aber auch, bereits fertig lackierte Serienaußenhautbauteile durch eine Nachbearbeitung gemäß der Erfindung zu "individualisieren" bzw. zu differenzieren. "Halbfertig" bedeutet, dass das Rohkarosserieteil nach der Nachbearbeitung gemäß der Erfindung noch weiter nachbearbeitet wird, z.B. durch Nachbehandeln der Oberfläche, Beschneiden bzw. Abkanten von Bauteilrändem, Bohren von Löchern, Gewindeschneiden o.ä. und erst anschließend lackiert wird.

Vor der Nachbearbeitung gemäß der Erfindung wird das Serienaußenhaut- oder das Rohkarosserieteil in eine Halteeinrichtung eingespannt. Die Halteeinrichtung kann beispielsweise durch eine Vielzahl einzelner "Haltepunkte" bzw. "Halteabschnitte" gebildet sind. Es ist auch möglich, saugnapfartige Halteelemente einzusetzen. Saugnapfartige Halteelemente haben den Vorteil, dass sich die Gefahr einer Beschädigung des Außenhautblechteils, insbesondere die Gefahr einer Beschädigung der Bauteiloberfläche, beim Einspannen und während der Bearbeitung verringert, da das Werkstück nicht zwischen zwei Halteelemente eingeklemmt, sondern durch Unterdruck fixiert wird.

Vorzugsweise wird das Werkstück, d.h. das Serienaußenhautteil vor der Nachbearbeitung so eingespannt, dass sich seine Geometrie im Randbereich durch die Nachbearbeitung nicht verändert. Anders ausgedrückt sollen sich durch die Nachbearbeitung Anschlussmaße bzw. Spaltmaße, die sich beim späteren Einbau des Außenhautteils in eine Karosserie ergeben, in Bezug auf das "normale Serienfahrzeug" nicht verändern.

Je nach Komplexität der "nachträglich" herzustellenden Bauteilgeometrie kann das Serienaußenhautteil während der Nachbearbeitung entweder ausschließlich mittels einer Halteeinrichtung gehalten werden, z.B. in seinem Randbereich. Bei komplexeren Bauteilgeometrien bzw. bei dreidimensionalen Konturen, die einen starken Flächengradienten aufweisen, insbesondere bei relativ "scharfen" Kanten, können ein oder mehrere Gegenhalter" bzw. Abstützelemente eingesetzt werden. Solche Gegenhalter bzw. Abstützelemente werden von der dem Umformdorn gegenüberliegenden Seite her, d.h. "von hinten her" gegen das Serienaußenhautteil gedrückt. Als Gegenhalter können kantenförmige oder gewölbte "Abstützelemente" verwendet werden. Alternativ dazu kann der Gegenhalter auch die Form einer "Matrize" übernehmen, welche eine der herzustellenden dreidimensionalen Kontur entsprechende "Negativform" aufweist. Ein solcher Gegenhalter muss aber nicht notwendigerweise verwendet werden.

Werden zwei Gegenhalter verwendet, so ist vorzugsweise der eine Gegenhalter in Verfahrrichtung des Umformwerkzeugs links und der andere Gegenhalter in Verfahrrichtung rechts neben der herzustellenden Geometrie angeordnet. Bereits durch die Wahl bzw. die Veränderung des Abstands der Gegenhalter voneinander und durch den seitlichen Abstand der Gegenhalter von der herzustellenden Geometrie kann die herzustellende Geometrie in ihrer Form beeinflusst werden, was später noch näher erläutert wird.

Der Umformdorn kann beispielsweise eine glatte, konvex gekrümmte Werkzeugspitze aufweisen. Er kann symmetrisch oder asymmetrisch sein. Die Werkzeugspitze kann auch durch eine drehbar gelagerte Kugel gebildet sein, die bei der Bearbeitung des Serienaußenhautteils auf dem Serienaußenhautteil abrollt, wodurch sich die mechanische Beanspruchung des Serienaußenhautteils im Verformungsbereich verringert. Alternativ dazu kann auch ein "Rolldorn" verwendet werden, bei dem die Werkzeugspitze durch ein Rad bzw. durch eine Rolle gebildet ist. Es können auch Mehrfachdorne bzw. mehrarmige Umformdorne verwendet werden. Der Umformdorn muss aber nicht unbedingt eine runde bzw. gerundete Spitze aufweisen. Vielmehr kann auch ein Umformdorn mit einer relativ scharfkantig ausgebildeten Spitze verwendet werden. Alternativ dazu kann die Spitze auch flach auslaufend, radförmig, pflugförmig oder schiffsrumpfähnlich sein. Auch ein Umformdorn mit einer facettierten Werkzeugspitze ist denkbar.

Der Umformdorn muss auch nicht notwendigerweise aus Stahl bzw. Werkzeugstahl bestehen. Denkbar sind auch Umformdorne aus Kunststoff, Holz, Eis, Sand, Beton oder anderen Materialien. Die Werkzeugspitze des Umformdorns kann gehärtet, ungehärtet, beschichtet oder unbeschichtet sein. Sie kann z.B. mit einer verschleißfesten Einfach- oder Hybridbeschichtung versehen sein. Der Umformdorn kann dabei in bis zu sechs Achsen relativ zum Bauteil geführt werden, um das gewünschte "Formergebnis" zu erzielen. Der Umformdorn bzw. die Werkzeugspitze des Umformdorns können während der Nachbearbeitung auch um die Längsachse des Umformdorns rotiert bzw. oszilliert werden.

Es kann ein Umformdorn mit oder ohne Schmierung verwendet werden. Beispielsweise kann in den Umformdorn ein Schmiersystem integriert sein. Das Schmiersystem kann auch außen am Umformdorn angeordnet sein. Das Schmiersystem sorgt dafür, das die "Bearbeitungsstelle", d.h. die Stelle, an welcher der Umformdorn das Serienaußenhautteil berührt, ständig mit ausreichend Schmierflüssigkeit versorgt wird. Als Schmierflüssigkeit kann ein Schmieröl verwendet werden.

Ferner kann ein Umformdorn verwendet werden, dessen Werkzeugspitze während des Bearbeitungsvorganges verstellbar ist. Beispielsweise kann vorgesehen sein, dass die Breite der Werkzeugspitze quer zur Verfahrrichtung des Werkzeugdorns während des Bearbeitungsvorgangs verändert werden kann. Auf diese Weise können in einem einzigen Arbeitsgang Geometrien mit veränderlicher "Breite" hergestellt werden.

Die Verfahrgeschwindigkeit, mit welcher der Umformdorn während der Nachbearbeitung relativ zum Serienaußenhautteil bewegt wird, muss nicht konstant sein. Vielmehr kann die Verfahrgeschwindigkeit in Abhängigkeit von dem momentanen "Umformgrad" des Serienaußenhautteils variiert werden. Bei kleineren Verformungsgraden kann eine höhere Verfahrgeschwindigkeit, bei größeren Verformungsgraden eine kleinere Verfahrgeschwindigkeit gewählt werden.

Sowohl der Umformdorn als auch das "Werkstück" können während der Bearbeitung bei Bedarf beheizt oder gekühlt werden oder Umgebungstemperatur haben. Bei Serienaußenhautteilen aus Blech, vor allem aber bei "Werkstücken" aus Kunststoff kann es von Vorteil sein, den Umformdorn bzw. die Werkzeugspitze des Umformdorns während der Bearbeitung des Serienaußenhautteils zu beheizen. Eine Beheizung des Umformdorns führt zu einem Wärmeeintrag in den umzuformenden Bereich des Werkstücks, wodurch sich dessen Duktilität erhöht, was die Umformung erleichtert. Insbesondere bei Kunststoffteilen wird dadurch eine Umformung erleichtert.

Alternativ oder ergänzend dazu kann auch unmittelbar das Serienaußenhautteil während der Nachbearbeitung vorgewärmt bzw. erhitzt werden. Das Serienaußenhautteil kann durch Heißluft, Heizstrahler, Laser oder durch eine andere Heizquelle erwärmt werden. Serienaußenhautteile können während der Nachbearbeitung bis knapp unter eine materialspezifische "Erweichungstemperatur" vorgewärmt und/oder mittels eines beheizten Umformdorns oder punktueller Zusatzerwärmung am Eingriffspunkt lokal auf eine geeignete "Umformtemperatur" erwärmt werden.

Das Werkstück kann vor der Nachbearbeitung auch durch andere Verfahren vorbehandelt werden. Es kann beispielsweise bestrahlt, beschichtet, geätzt, gehärtet, aufgeraut, geglättet, poliert, mit Schmierflüssigkeit besprüht oder geschliffen werden. Es kann vor der Nachbearbeitung auch durch Sandstrahlen vorbehandelt werden.

Vorzugsweise erfolgt die Nachbearbeitung des Serienaußenhautteils vollautomatisch gesteuert. Der Umformdorn kann entweder als Bearbeitungswerkzeug einer CNC-Werkzeugmaschine ausgebildet sein, ähnlich wie bei der US 6,216 608 B1, oder an einem Arm eines entsprechend programmierten Bearbeitungsroboters angeordnet sein. Selbstverständlich kann eine solche "Bearbeitungsstation" weitere "Werkzeuge" aufweisen, z.B. eine Laserschneideinrichtung, mit der das Außenhautblechteil zusätzlich noch beschnitten werden kann.

Im Folgenden wird die Erfindung im Zusammenhang mit der Zeichnung näher erläutert. Es zeigen:
- Fig. 1: Ein Außenhautteil mit einer Formwulst, die durch eine Nachbearbeitung gemäß der Erfindung hergestellt wurde;
- Fig. 2, 3: Schnitte durch das Außenhautteil der Figur 1;
- Fig. 4: das Grundprinzip der Nachbearbeitung eines Serienaußenhautteils gemäß der Erfindung;
- Fig. 5: das Grundprinzip der Nachbearbeitung gemäß der Erfindung bei Verwendung eines matrizenartigen Gegenhalters;
- Fig. 6-8: Verschiedene Querschnitte eines nachträglich in ein vorgefertigtes Bauteil eingeprägten Formwulstes;
- Fig. 9-11: Ausführungsbeispiele, bei denen das nachzubearbeitende Bauteil durch Gegenhalter abgestützt wird;
- Fig. 12: eine schematische Darstellung einer möglichen Verfahrbewegung des Umformwerkzeugs;
- Fig. 13: ein Ausführungsbeispiel, bei dem eine Frontklappe nachbearbeitet wird; und
- Fig. 14: einen matrizenartigen Gegenhalter.

Figur 1 zeigt ein Serienaußenhautblechteil 1 eines Fahrzeugs. Bei dem Serienaußenhautblechteil 1 der Figur 1 handelt es sich um eine "Türaußenhaut". In das Serienaußenhautblechteil 1 wurde "nachträglich" ein Formwulst 2 eingearbeitet, was im Zusammenhang mit den nachfolgenden Figuren noch näher erläutert wird.
Figur 2 zeigt einen Schnitt durch das Außenhautteil 1 der Figur 1 entlang der Schnittlinie A - A. Der Formwulst 2 hat eine Länge 1 und eine Tiefe t. Die Tiefe t des Formwulstes 2 hat im Bereich der z-Achse der Figur 2 ihr Maximum und nimmt zu den Enden der Formwulst 2 hin ab.
Figur 3 zeigt einen Querschnitt durch das Außenhautteil 1 entlang der Schnittlinie B - B der Figur 1. Es ist ersichtlich, dass der Formwulst 2 relativ scharfkantig ist. Derartige stark akzenturierte Charakterlinien sind mit herkömmlichen Tiefziehverfahren schwer bzw. gar nicht herstellbar.
Figur 4 beschreibt schematisch den Nachbearbeitungsvorgang des Serienaußenhautteils 1. Das Serienaußenhautteil 1 wird in eine hier nicht näher dargestellte Halteeinrichtung 3 eingespannt bzw. an einer Halteeinrichtung 3 fixiert. Bei dem hier gezeigten Ausführungsbeispiel ist das Serienaußenhautteil 1 lediglich in seinen Randbereichen an der Halteeinrichtung 1 befestigt. Anschließend wird ein Umformdorn 4 an das Serienaußenhautteil 1 herangeführt und gegen das Serienaußenhautteil 1 mit einer vorgegebenen Andrückkraft gedrückt. In einem nächsten Schritt wird der Umformdorn 4 relativ zu dem Serienaußenhautteil 1 in Richtung des Pfeils 5 verfahren. Gleichzeitig erfolgt eine "Zustellbewegung" des Umformdorns 4 relativ zu dem Serienaußenhautteil 1, wodurch der Formwulst 2 durch die Spitze 6 des Umformdorns 4 in das Serienaußenhautteil 1 eingeprägt wird.
Figur 5 zeigt ein Ausführungsbeispiel, bei dem mittels eines matrizenartigen Gegenhalters 7 von der dem Umformdorn 4 gegenüberliegenden Seite des Serienaußenhautteils 1 gegengedrückt wird. Das Serienaußenhautteil 1 wird also durch den matrizenartigen Gegenhalter 7 abgestützt, was problemlos die Herstellung einer scharfkantigen Kontur, wie in Figur 5 dargestellt, ermöglicht. Bei dem matrizenartigen Gegenhalter kann es sich um ein bauteilspezifisches Werkzeug oder um ein "Universalwerkzeug" handeln, das auch bei der Individualisierung anderer Serienaußenhautbauteile zum Einsatz kommen kann.

Die Figuren 6-8 zeigen verschiedene Querschnitte A-A, B-B bzw. C-C eines nachträglich in ein Serienaußenhautteil 1 eingeprägten Formwulstes 2.

Figur 6b zeigt einen Querschnitt entlang der Schnittlinie A-A. Die Figuren 6a, 6b zeigen ein Ausführungsbeispiel, bei dem in das Serienaußenhautteil 1 nachträglich ein stark akzentuierter Formwulst 2 eingeprägt wurde, wobei die "Spitze" des Formwulstes 2 weich gerundet ist.

Figur 7b zeigt den Querschnitt B-B. In diesem Bereich ist der Formwulst 2 weniger stark akzentuiert. Die "Spitze" des Formwulstes 2 weist hier im Vergleich zu Figur 6b einen größeren Krümmungsradius auf.

Figur 8b zeigt den Querschnitt C-C. In diesem Bereich ist der Formwulst 2 wieder stärker akzentuiert. Ähnlich wie bei Figur 6b weist die "Spitze" des Formwulstes 2 einen relativ kleinen Krümmungsradius auf.

Figur 9 zeigt ein Ausführungsbeispiel, bei dem das Serienaußenhautteil 1 während der Nachbearbeitung durch zwei im wesentlichen gleich breite Gegenhalter 8, 9 von der Seite, die dem Umformdorn 4 gegenüberliegt, abgestützt wird. Mit 1' ist die Kontur des Serienaußenhautteils vor der Nachbearbeitung angedeutet. Die "Spitze" des Umformdorns 4 ist hier stärker akzentuiert als bei dem in Fig. 10 gezeigten Umformdorn 4. Der Gegenhalter 8 ist in einem Abstand L1 von der "Mitte" des herzustellenden Formwulsts bzw. von der Spitze des Umformdorns 4 angeordnet, der Gegenhalter 9 in einem Abstand L2. Die Gegenhalter 8, 9 haben somit einen Abstand L3, der gleich der Summe der Abstände L1 und L2 ist. L1 ist hier kleiner als L2. Die Abstützung erfolgt also asymmetrisch in Bezug auf die Position der Spitze des Umformdorns 4. Durch Verändern der Abstände L1, L2 bzw. L3 kann der Abstütz- bzw. Einspannzustand des Serienaußenhautteils 1 und dadurch bedingt auch die Form des herzustellenden Formwulsts verändert werden.

Figur 10 zeigt ein Ausführungsbeispiel, bei dem der Gegenhalter 8 breiter ist als der Gegenhalter 9. Hier erfolgt die Abstützung in Bezug auf die Spitze des Umformdorns 4 nur leicht asymmetrisch. L1 ist hier nämlich nur geringfügig größer als L2. Im Vergleich zu Figur 9 ist hier die Spitze des Umformdorns 4 stumpfer, was einen entsprechend weniger stark akzentuierten Formwulst ergibt.

Figur 11 zeigt ein Ausführungsbeispiel, bei dem die Gegenhalter 8, 9 in einem relativ geringen Abstand L3 voneinander angeordnet sind. Dies ermöglicht relativ große Verformungsgrade und, wie aus der Zeichnung ersichtlich, die Herstellung eines relativ stark akzentuierten Formwulsts.

Figur 12 zeigt den Verfahrweg des Umformwerkzeugs am Beispiel eines Serienaußenhautteils 1, wie z.B. einer Motorhaube, in die zwei Charakterlinien 2a, 2b eingeprägt werden. Von einem Raumpunkt 10 aus, der hier als "Startpunkt" der Verfahrbewegung bezeichnet wird, wird das Umformwerkzeug (nicht dargestellt) zunächst auf das Serienaußenhautteil 1 abgesenkt. Das Umformwerkzeug wird dann unter Aufbringung einer geeigneten Andrückkraft gegen das Serienaußenhautteil 1 gedrückt entlang der herzustellenden Charakterlinie 2a verfahren. Nach der Herstellung der Charakterlinie 2a wird das Umformwerkzeug angehoben und erreicht den Raumpunkt 11. Von dort wird das Umformwerkzeug zum Raumpunkt 12 verfahren. Anschließend wird es erneut auf das Serienaußenhautteil 1 abgesenkt und entlang der herzustellenden Charakterlinie 2b verfahren. Nach der Herstellung der Charakterlinie 2b wird das Umformwerkzeug angehoben und erreicht den Raumpunkt 13.

Figur 13 zeigt die "Motorhaube" 1 der Figur 12 nach der Herstellung der Charakterlinien 2a und 2b. Zusätzlich wurde nach dem gleichen Verfahren ein mittiger Wulst 2c in das Motorliaubenblech geprägt, der nach oben aus der Motorhaube hervortritt, ähnlich wie dies in den Figuren 6-8 dargestellt ist.

Figur 14 zeigt eine Matrize 14, die zur Herstellung eines Formwulstes, wie den Formwulst 2c der Figur 13, verwendet werden kann. Die Matrize 14 wird gegen das Serienaußenhautteil (hier nicht dargestellt) gedrückt und zwar von der dem Umformwerkzeug 4 gegenüberliegenden Seite. Die Matrize 14 ist zur teilweisen Abstützung der vom Umformwerkzeug 4 auf das Serienaußenhautteil ausgeübten Kräfte vorgesehen. Die Matrize 14 kann ähnlich wie in Figur 14 U-förmig, d.h. einseitig offen sein. Alternativ dazu kann sie auch geschlossen sein, vergleichbar einer Platte mit einem Langloch. Die Erfindung ist aber keineswegs auf eine bestimmte Matrizenform beschränkt, sondern deckt alle Matrizenformen ab. Wie aus Figur 14 ersichtlich ist, ist der innere Rand der Matrize 14 im "Einlaufbereich" des Umformwerkzeugs 4 schräg nach innen abgeflacht. In den seitlichen Bereichen 16 der Matrize 14 ist der innere Rand hingegen im wesentlichen senkrecht zu den Abstützflächen 17, 18 der Matrize 14, die während des Nachbearbeitungsvorganges "von hinten her" gegen das Serienaußenhautteil drücken und dabei die vom Umformwerkzeug ausgeübten Kräfte abstützen. Vollständigkeitshalber sei noch der Verfahrweg 19 des Umformwerkzeugs erwähnt, der sich im wesentlichen mittig in Bezug auf die beiden Schenkel der Matrize 14 erstreckt.

## Patentansprüche

1. Verfahren zur Herstellung von Fahrzeugteilen, insbesondere von Außenhautteilen für Fahrzeuge, wobei aus einem Ausgangsmaterial ein dreidimensional vorgeformtes halbfertiges oder fertiges Serienteil (1), insbesondere ein Serienaußenhautteil, für einen in Serienproduktion gefertigten Fahrzeugtyp hergestellt wird, und
aus dem vorgeformten Serienteil (1) ein individualisiertes Teil hergestellt wird, indem mittels eines dornartigen Umformwerkzeugs (4), das von einer Seite gegen das Serienteil (1) gedrückt und gleichzeitig relativ zu dem Serienteil (1) verfahren wird, eine dreidimensionale Kontur (2) nachträglich in das Serienteil (1) eingeprägt wird,
**dadurch gekennzeichnet,**
• **dass** das Serienteil (1) durch Tiefziehen aus dem Ausgangsmaterial hergestellt wird und
• **dass** die dreidimensionale Kontur (2) durch einmaliges Verfahren des Umformwerkzeugs (4) in einem einzigen Zug hergestellt wird.

2. Verfahren nach Anspruch 1, wobei das Ausgangsmaterial ein Blech und das Serienteil (1) sowie das daraus herzustellende Außenhautteil jeweils Blechteile sind.

3. Verfahren nach Anspruch 1, wobei das Ausgangsmaterial ein Kunststoffmaterial und das Serienteil (1) sowie das daraus herzustellende Außenhautteil jeweils Kunststoffteile sind.

4. Verfahren nach Anspruch 1 oder 3, wobei das Ausgangsmaterial ein thermoplastischer Kunststoff ist.

5. Verfahren nach Anspruch 1, wobei das Serienteil (1) während der Verformung durch das dornartige Umformwerkzeug (4) in Randbereichen des Serienteils (1) durch eine Halteeinrichtung gehalten ist.

6. Verfahren nach Anspruch 5, wobei die Halteeinrichtung eine Vielzahl von Haltepunkten aufweist.

7. Verfahren nach Anspruch 6, wobei Haltepunkte vorgesehen sind, die jeweils durch ein saugnapfartiges Halteelement gebildet sind, welche das Serienteil durch Unterdruck halten.

8. Verfahren nach einem der Ansprüche 5 bis 7, wobei das Serienteil (1) während der Verformung durch das dornartige Umformwerkzeug (4) ausschließlich in seinen Randbereichen durch die Halteeinrichtung gehalten und in den dazwischenliegenden Bauteilbereichen weder abgestützt noch anderweitig gehalten ist.

9. Verfahren nach einem der Ansprüche 5 bis 7, wobei das Serienteil (1) während der Verformung durch das dornartige Umformwerkzeug (4) durch die Halteeinrichtung gehalten und im dazwischenliegenden Bauteilbereich wenigstens an einer Stelle durch einen Gegenhalter (7) abgestützt ist, welcher auf der dem dornartigen Umformwerkzeug (4) gegenüberliegenden Seite des Serienteils (1) angeordnet ist.

10. Verfahren nach Anspruch 9, wobei der Gegenhalter (7) ein matrizenartiges Bauteil ist, das als Negativform in Bezug auf die herzustellende dreidimensionale Kontur fungiert.

11. Verfahren nach einem der Ansprüche 1 bis 10, wobei das dornartige Umformwerkzeug (4) eine glatte, konvex gekrümmte Werkzeugspitze aufweist.

12. Verfahren nach einem der Ansprüche 1 bis 11, wobei die Werkzeugspitze des dornartigen Umformwerkzeugs (4) durch eine drehbar gelagerte Kugel gebildet ist, die bei der Bearbeitung des Serienteils (1) auf dem Serienteil (1) abrollt.

13. Verfahren nach einem der Ansprüche 1 bis 12, wobei das dornartige Umformwerkzeug (4) eine verstellbare Werkzeugspitze aufweist, deren Breite quer zur Verfahrrichtung des dornartigen Umformwerkzeugs (4) relativ zu dem Serienteil (1) während des Bearbeitungsvorgangs verändert wird.

14. Verfahren nach einem der Ansprüche 1 bis 13, wobei das dornartige Umformwerkzeug während der Verformung des Serienteils (1) zumindest im Bereich der Werkzeugspitze beheizt wird.

15. Verfahren nach einem der Ansprüche 1 bis 14, wobei das Serienteil (1) während der Verformung durch eine Heizquelle erwärmt bzw. erhitzt wird.

16. Verfahren nach einem der Ansprüche 1 bis 15, wobei das Umformwerkzeug während der Verformung des Serienteils (1) um eine Längsachse des Umformwerkzeugs rotiert wird.

17. Verfahren nach einem der Ansprüche 1 bis 15, wobei der Umformdorn während der Verformung des Serienteils (1) um eine Längsachse des Umformdorns oszilliert wird.

18. Verfahren nach einem der Ansprüche 1 bis 17, wobei mit dem dornartigen Umformwerkzeug (4) designrelevante, linienartige Charakterkonturen in das Serienteil (1) eingeprägt werden.

19. Verfahren nach einem der Ansprüche 1 bis 18, wobei eine im Serienteil bereits vorhandene Kontur durch Nachbearbeitung mit dem dornartigen Umformwerkzeug (4) nachgezogen bzw. vertieft wird.

20. Verfahren nach einem der Ansprüche 1 bis 19, wobei das Serienteil (1) eine Fronthaube, Heckklappe, Tür, ein Seitenteil, Kotflügel oder Dach ist.

21. Verfahren nach einem der Ansprüche 1 bis 20, wobei das dornartige Umformwerkzeug (4) an einem Arm eines Roboters angeordnet ist.

22. Verfahren nach einem der Ansprüche 1 bis 21, wobei das dornartige Umformwerkzeug Teil einer CNC-Werkzeugmaschine ist.

23. Verfahren nach einem der Ansprüche 1 bis 22, wobei das dornartige Umformwerkzeug während der Bearbeitung des Serienteils (1) um seine Längsachse rotiert, wodurch sich zwischen der Spitze des Umformdorns und dem Serienteil (1) ein bohrreibungsähnlicher Berührkontakt ergibt.

24. Verfahren nach einem der Ansprüche 1 bis 23, wobei das Serienteil (1) während der Verformung so gehalten wird, dass seine Geometrie in seinen Randbereichen in Bezug auf seinen Ausgangszustand nicht verändert wird, insbesondere, dass sich Anschlussmaße bzw. Spaltmaße, die sich beim späteren Einbau in eine Rohkarosserie ergeben, in Bezug auf das Serienteil in seinem Ausgangszustand nicht verändern.

## Claims

1. A method of producing vehicle parts, especially skin parts, wherein a semifinished or finished series part (1), especially a skin part for a type of vehicle in series production, is made from a starting material and preformed in three dimensions and an individualised part is produced from the preformed series part by subsequently impressing a three-dimensional contour (2) into the series part (1), using a mandrel-like shaping tool (4) which is pressed against the series part (1) from one side and simultaneously moved relative to the series part (1),
**characterised in that**
. the series part (1) is produced from the starting material by deep drawing and
. the three-dimensional contour (2) is produced by a single movement of the shaping tool (4) in a single pass.

2. A method according to claim 1, wherein the starting material is a metal sheet and the series part (1) and the skin part for producing therefrom are both metal parts.

3. A method according to claim 1, wherein the starting material is a plastics material and the series part and the skin part made therefrom are both plastics material parts.

4. A method according to claim 1 or 3, wherein the starting material is a thermoplastics material.

5. A method according to claim 1, wherein the series part (1) is held at edge regions by the mandrel-like shaping tool (4) while being shaped.

6. A method according to claim 5, wherein the retaining device has a number of retaining stations.

7. A method according to claim 6, wherein retaining stations are provided, each formed by a retaining element similar to a suction cup and retaining the series part by negative pressure.

8. A method according to any of claims 5 to 7, wherein the series part (1), while being shaped by the mandrel-like shaping tool (4), is retained by the retaining device at edge regions only and is neither supported nor otherwise held in the intermediate regions of the component.

9. A method according to any of claims 5 to 7, wherein the series part (1), while being shaped by the mandrel-like shaping tool (4), is held by the retaining device and is supported in the intermediate region at at least one place by a clamp or pressure pad (7) disposed on the side of the series part (1) opposite the mandrel-like shaping tool (4).

10. A method according to claim 9, wherein the clamp or the like (7) is a component such as a female mould which serves as the negative mould relative to the three-dimensional contour in course of production.

11. A method according to any of claims 1 to 10, wherein the mandrel-like shaping tool (4) has a smooth, convex tip.

12. A method according to any of claims 1 to 11, wherein the tip of the mandrel-like shaping tool (4) is formed by a rotatably mounted ball which rolls on the series part (1) during machining of the series part (1).

13. A method according to any of claims 1 to 12, wherein the mandrel-like shaping tool (4) has an adjustable tip, the width of which is varied during the machining process relative to the series part (1), transversely of the direction of travel of the mandrel-like shaping tool (4).

14. A method according to any of claims 1 to 13, wherein the mandrel-like shaping tool is heated at least at the tip region while the series part (1) is being shaped.

15. A method according to any of claims 1 to 14, wherein the series part (1) is warmed or heated by a heating source while being shaped.

16. A method according to any of claims 1 to 15, wherein the shaping tool is rotated around a longitudinal axis thereof while the series part (1) is being shaped.

17. A method according to any of claims 1 to 15, wherein the mandrel is swung in oscillation around a longitudinal axis thereof while the series part (1) is being shaped.

18. A method according to any of claims 1 to 17, wherein design-relevant linear character contours are impressed in the series part (1) by the mandrel-like shaping tool (4).

19. A method according to any of claims 1 to 18, wherein a contour already present in the series part is retraced or deepened by additional machining by the mandrel-like shaping tool (4).

20. A method according to any of claim 1 to 19, wherein the series part (1) is a bonnet, tailgate, door, side part, mudguard or roof.

21. A method according to any of claims 1 to 20, wherein the mandrel-like shaping tool (4) is disposed on one arm of a robot.

22. A method according to any of claims 1 to 21, wherein the mandrel-like shaping tool is part of a CNC machine tool.

23. A method according to any of claims 1 to 22, wherein the mandrel-like shaping tool is rotated around its longitudinal axis while the series part (1) is being produced, resulting in frictional or drilling contact between the series part (1) and the tips of the shaping mandrel.

24. A method according to any of claims 1 to 23, wherein the series parts (1) while being shaped is held so that its geometry in its end regions is not altered relative to its starting state, especially so that fitting dimensions or gap dimensions applicable during subsequent incorporation in a carcase are not changed relative to the series part in its initial state.

## Revendications

1. Procédé de fabrication de pièces de véhicule, notamment de pièces d'enveloppe extérieure de véhicule selon lequel, à partir d'une matière première on réalise une pièce de série (1), finie ou semi-finie, préformée en trois dimensions, notamment une pièce d'enveloppe extérieure de série pour un type de véhicule fabriqué pour une production en série et, à partir de la pièce de série (1), préformée, on fabrique une pièce individualisée en ce qu'à l'aide d'un outil de transformation (4) en forme de broche, poussé d'un côté contre la pièce de série (1) en étant en même temps déplacé par rapport à la pièce de série (1), on imprime a posteriori dans la pièce de série (1), un contour tridimensionnel (2),
**caractérisé en ce que**
- la pièce de série (1) est fabriquée par emboutissage profond à partir de la matière première et
- le contour tridimensionnel (2) est réalisé en une seule opération par un unique déplacement de l'outil de transformation (4).

2. Procédé selon la revendication 1, selon lequel la matière première est une tôle et la pièce de série (1) et la pièce d'enveloppe extérieure à fabriquer à partir de celle-ci, sont chacune des pièces de tôle.

3. Procédé selon la revendication 1, dans lequel la matière première est une matière plastique et la pièce de série (1) et la pièce d'enveloppe extérieure fabriquée à partir de celle-ci sont des pièces en matière plastique.

4. Procédé selon la revendication 1 ou 3, selon lequel la matière première est une matière thermoplastique.

5. Procédé selon la revendication 1, selon lequel la pièce de série (1) est tenue par une installation de fixation appliquée au niveau des zones du bord de la pièce de série (1) au cours de la transformation par l'outil de transformation (4) en forme de broche.

6. Procédé selon la revendication 5, selon lequel l'installation de fixation comporte de nombreux points de fixation.

7. Procédé selon la revendication 6, selon lequel des points de fixation sont prévus, formés chaque fois par un élément de fixation en forme de ventouse pour tenir par dépression la pièce de série.

8. Procédé selon l'une des revendications 5 à 7, selon lequel la pièce de série (1) est tenue au cours de la transformation par l'outil de transformation (4) en forme de broche, exclusivement au niveau de ses zones de bord par l'installation de fixation, les zones intermédiaires de la pièce n'étant ni soutenues ni tenues d'une autre manière.

9. Procédé selon l'une des revendications 5 à 7, selon lequel la pièce de série (1) est tenue par l'installation de fixation au cours de la transformation par l'outil de transformation (4) en forme de broche et dans la zone intermédiaire de la pièce, en au moins un endroit, la pièce est soutenue par un contre appui (7) du côté de la pièce de série (1), opposé à celui de l'outil de transformation (4) en forme de broche.

10. Procédé selon la revendication 9, selon lequel le contre appui (7) est une pièce en forme de matrice qui fonctionne comme un moule négatif par rapport au contour tridimensionnel à réaliser.

11. Procédé selon l'une des revendications 1 à 10, selon lequel l'outil de transformation (4) en forme de broche comporte une pointe d'outil, lisse, à courbure convexe.

12. Procédé selon l'une des revendications 1 à 11, selon lequel la pointe de l'outil de transformation (4) en forme de broche est formée par une bille montée à rotation, roulant contre la pièce de série (1) pendant l'usinage de cette pièce (1).

13. Procédé selon l'une des revendications 1 à 12, selon lequel l'outil de transformation (4) en forme de broche comporte une pointe d'outil réglable dont la largeur dans la direction transversale à sa direction de déplacement par rapport à la pièce de série (1) est variable au cours de l'opération d'usinage.

14. Procédé selon l'une des revendications 1 à 13, selon lequel l'outil de transformation en forme de broche est chauffé au moins dans la région de la pointe de l'outil au cours de la transformation de la pièce de série (1).

15. Procédé selon l'une des revendications 1 à 14, selon lequel la pièce de série (1) est chauffée ou réchauffée au cours de la transformation à l'aide d'une source de chaleur.

16. Procédé selon l'une des revendications 1 à 15, selon lequel l'outil de transformation tourne autour de l'axe longitudinal de l'outil de transformation au cours de la transformation de la pièce de série (1).

17. Procédé selon l'une des revendications 1 à 15, selon lequel la broche de transformation oscille autour de son axe longitudinal pendant la transformation de la pièce de série (1).

18. Procédé selon l'une des revendications 1 à 17, selon lequel on imprime à la pièce de série (1) à l'aide de l'outil de transformation (4) en forme de broche, des contours caractéristiques linéaires, correspondant à une forme esthétique.

19. Procédé selon l'une des revendications 1 à 18, selon lequel on complète ou on approfondit par usinage avec l'outil de transformation (4) en forme de broche, un contour existant déjà dans la pièce de série.

20. Procédé selon l'une des revendications 1 à 19, selon lequel la pièce de série (1) est un capot, un coffre, une portière, une pièce latérale, une aile ou un pavillon.

21. Procédé selon l'une des revendications 1 à 20, selon lequel l'outil de transformation (4) en forme de broche est installé sur un bras de robot.

22. Procédé selon l'une des revendications 1 à 21,
**caractérisé en ce que**
l'outil de transformation en forme de broche fait partie d'une machine-outil à commande numérique.

23. Procédé selon l'une des revendications 1 à 22, selon lequel l'outil de transformation en forme de broche tourne autour de son axe longitudinal pendant l'usinage de la pièce de série (1) donnant un contact analogue à celui du frottement d'un foret entre la pointe de la broche de transformation et la pièce de série (1).

24. Procédé selon l'une des revendications 1 à 23, selon lequel la pièce de série (1) est tenue au cours de la transformation de façon à ne pas modifier sa géométrie dans les zones marginales par rapport à son état initial, notamment sans modifier les dimensions de raccordement ou les dimensions d'intervalle qui résulteront du montage ultérieur dans une carrosserie brute, par rapport à l'état initial de la pièce de série.
